# EUROPÄISCHE PATENTSCHRIFT

(11) **EP 2 601 644 B1**
(45) Veröffentlichungstag und Bekanntmachung des Hinweises auf die Patenterteilung: **04.03.2015**
(21) Anmeldenummer: 12775645.0
(22) Anmeldetag: 25.09.2012
(51) Int. Cl.: G08B 17/107

(54) **AUSWERTEN VON STREULICHTSIGNALEN BEI EINEM OPTISCHEN GEFAHRENMELDER UND AUSGEBEN SOWOHL EINES GEWICHTETEN RAUCHDICHTESIGNALS ALS AUCH EINES GEWICHTETEN STAUB-/DAMPFDICHTE-SIGNALS**
EVALUATION OF SCATTERED LIGHT SIGNALS IN AN OPTICAL ALARM SYSTEM AND EVALUATING BOTH A WEIGHTED SMOKE DENSITY SIGNAL AND A WEIGHTED DUST/STEAM DENSITY SIGNAL
ÉVALUATION DE SIGNAUX DE LUMIÈRE DIFFUSÉE DANS UN AVERTISSEUR OPTIQUE DE DANGER ET ÉMISSION TANT D'UN SIGNAL PONDÉRÉ DE DENSITÉ DE FUMÉE QUE D'UN SIGNAL PONDÉRÉ DE DENSITÉ DE POUSSIÈRE/VAPEUR

(30) Priorität: 30.09.2011 DE 102011083939
(43) Veröffentlichungstag der Anmeldung: 12.06.2013
(73) Patentinhaber: Siemens Schweiz AG, 8047 Zürich (CH)
(72) Erfinder: FISCHER, Martin, 8180 Bülach (DE)
(74) Vertreter: Maier, Daniel Oliver
(86) Internationale Anmeldenummer: PCT/EP2012/068875
(87) Internationale Veröffentlichungsnummer: WO 2013/045446

(56) Entgegenhaltungen:
- EP-A2- 0 877 345
- US-A1- 2005 057 365
- XIE ET AL: "Characteristics of light scattering by smoke particles based on spheroid models", JOURNAL OF QUANTITATIVE SPECTROSCOPY AND RADIATIVE TRANSFER, ELSEVIER SCIENCE, OXFORD, GB, Bd. 107, Nr. 1, 29. April 2007 (2007-04-29), Seiten 72-82, XP022052714, ISSN: 0022-4073, DOI: 10.1016/J.JQSRT.2007.01.059

## Beschreibung

Die Erfindung betrifft ein Verfahren zur Auswertung zweier Streulichtsignale bei einem nach dem Streulichtprinzip arbeitenden optischen Gefahrenmelder. Die zu detektierenden Partikel werden mit Licht in einem ersten Wellenlängenbereich und mit Licht in einem zweiten Wellenlängenbereich bestrahlt. Das von den Partikeln gestreute Licht wird in ein erstes und zweites Streulichtsignal umgewandelt. Es werden die beiden Streulichtsignale in der Weise zueinander normiert, dass deren Amplitudenverlauf für grössere Partikel wie Staub und Dampf in etwa übereinstimmt. Die beiden normierten Streulichtsignale können dann auf Brandkenngrössen hin weiter ausgewertet werden.

Weiterhin betrifft die Erfindung einen optischen Gefahrenmelder mit einer nach dem Streulichtprinzip arbeitenden Detektionseinheit und mit einer damit verbundenen elektronischen Auswerteeinheit. Die Detektionseinheit weist zumindest ein Leuchtmittel zum Bestrahlen von zu detektierenden Partikeln und zumindest einen optischen Empfänger zur Detektion des von den Partikeln gestreuten Lichts auf. Das von dem zumindest einen Leuchtmittel ausgesandte Licht liegt zumindest in einem ersten Wellenlängenbereich und in einem zweiten Wellenlängenbereich. Der zumindest ein optischer Empfänger ist sensitiv für den ersten und/oder zweiten Wellenlängenbereich sowie zur Umwandlung des empfangenen gestreuten Lichts in ein erstes und zweites Streulichtsignal ausgebildet. Die Auswerteeinheit weist erste Mittel zur Normierung der beiden Streulichtsignale derart auf, dass deren Amplitudenverlauf für grössere Partikel wie Staub und Dampf in etwa übereinstimmt. Sie ist zudem dazu eingerichtet, die beiden normierten Streulichtsignale auf Brandkenngrössen hin auszuwerten.

Weiterhin ist allgemein bekannt, dass es sich bei Partikeln mit einer Grösse von mehr als 1 µm hauptsächlich um Staub handelt, während es sich bei Partikeln mit einer Grösse von weniger als 1 µm hauptsächlich um Rauch handelt.

Ein derartiges Verfahren bzw. ein derartiger Gefahrenmelder ist aus der internationalen Veröffentlichung WO 2008/064396 A1 bekannt. In der Veröffentlichung wird zur Steigerung der Empfindlichkeit für die Detektion von Rauchpartikel vorgeschlagen, nur das zweite Streulichtsignal mit blauer Lichtwellenlänge auszuwerten, wenn das Amplitudenverhältnis einer Partikelgrösse von weniger als 1 µm entspricht. Entspricht dagegen das Amplitudenverhältnis einer Partikelgrösse von mehr als 1 µm, so wird die Differenz aus dem zweiten Streulichtsignal mit blauer Lichtwellenlänge und dem ersten Streulicht mit infraroter Lichtwellenlänge gebildet. Durch die Differenzbildung wird der Einfluss von Staub unterdrückt und somit die Auslösung eines Fehlalarms für das Vorliegen eines Brandes weitgehend unterdrückt.

Aus dem US-Patent 7,738,098 B2 sind gleichfalls ein Verfahren sowie ein optischer Gefahrenmelder zur Auswertung zweier Streulichtsignale bekannt. Die zu detektierenden, in einem Fluid vorhandenen Partikel werden mit Licht in einem ersten Wellenlängenbereich, wie z.B. im blauen Wellenlängenbereich, und mit Licht in einem zweiten Längenwellenbereich, wie z.B. im roten oder infraroten Bereich, bestrahlt. Die beiden Streulichtsignale werden nachfolgend derart zueinander normiert, dass deren Amplitudenverlauf für grössere Partikel wie Staub und Dampf in etwa übereinstimmt, wie z.B. auf Portland Zement als Staubersatz.

Ausgehend von diesem Stand der Technik ist es eine Aufgabe der Erfindung, ein erweitertes Auswerteverfahren von Streulichtsignalen sowie einen verbesserten optischen Gefahrenmelder anzugeben. Die Aufgabe der Erfindung wird durch die Gegenstände der unabhängigen Ansprüche gelöst. Vorteilhafte Verfahrensvarianten und Ausführungsformen der vorliegenden Erfindung sind in den abhängigen Ansprüchen angegeben.

Bei dem erfindungsgemässen Verfahren werden zudem die beiden normierten Streulichtsignale in je einen Polarwinkel und je einen Abstand als Polarkoordinaten eines Polarkoordinatensystems transformiert. Es werden, je ein Rauchdichtesignal und je ein Staub-/Dampfdichte-Signal aus einem aktuellen Abstandswert gebildet, wobei hierzu der jeweilige aktuelle Abstandswert, abhängig von einem aktuellen Polarwinkelwert, gegenläufig bzw. gegensätzlich zueinander gewichtet wird. Schliesslich werden das gewichtete Rauchdichtesignal und das gewichtete Staub-/Dampfdichte-Signal zur (möglichen) weiteren Auswertung auf Brandkenngrössen hin ausgegeben.

Eine Grundidee der vorliegenden Erfindung ist, dass neben der Ausgabe eines Rauchdichtesignals zur möglichen Weiterverarbeitung zusätzlich ein Staub-/Dampfdichte-Signal zur möglichen Weiterverarbeitung ausgegeben wird. Dieses Signal kann z.B. Aufschluss darüber geben, ob eine unzulässig hohe Staubdichte und/oder (Wasser-)Dampfdichte vorliegt. Eine zu hohe Staubdichte kann ein hohes Sicherheitsrisiko darstellen und z.B. die Ausbreitung eines Brandes beschleunigen oder Verpuffungen bzw. Explosionen begünstigen. Gleichfalls kann eine zu hohe Dampfdichte oder Wasserdampfdichte ein Hinweis auf ein Heisswasserleck, wie z.B. bei einer Heizungsanlage, sein. Das zusätzliche Staub-/Dampfdichte-Signal kann somit vorteilhaft weitere Informationen, insbesondere in Kombination mit dem Rauchdichtesignal, bezüglich eines zu überwachenden Bereichs liefern.

Durch die Ausgabe zweier getrennter Signale für das Vorhandensein von Rauch und für das Vorhandensein von Staub bzw. Dampf ist eine separate Weiterverarbeitung möglich, ohne eines der beiden Signale unterdrücken zu müssen. Andererseits kann das Verhältnis des ersten normierten Streulichtsignals zum zweiten normierten Streulichtsignal nicht über alle Toleranzen hinweg genau gemessen werden. Dies liegt zum einen an Abgleichstoleranzen bei der Herstellung von Gefahrenmeldern, an alternden Bauelementen sowie an Verschmutzung des optischen Teils, welche die Streulichterfassung beeinflussen bzw. verändern. Durch die Ausgabe der zwei separaten Signale für Rauch und Staub/Dampf ist weiterhin eine sehr hohe Empfindlichkeit für die Rauchdetektion und zugleich eine niedrige Empfindlichkeit für das Vorhandensein von Staub bzw. Dampf möglich, wobei letztere nicht völlig unterdrückt wird.

Nach einer ersten Verfahrensvariante wird der aktuelle Abstandswert bei der Bildung des Rauchdichtesignals für zunehmende Polarwinkelwerte degressiv gewichtet. Es wird der aktuelle Abstandswert, insbesondere derselbe aktuelle Abstandswert, bei der Bildung des Staub-/Dampfdichte-Signals für zunehmende Polarwinkelwerte progressiv gewichtet. Dies trifft für den Fall zu, dass der Polarwinkel aus dem Verhältnis bzw. dem Quotienten von erstem zu zweitem normierten Streulichtsignal gebildet wird.

Alternativ, für den umgekehrten Fall, dass der Polarwinkel aus dem Verhältnis bzw. dem Quotienten von zweitem zu erstem normierten Streulichtsignal gebildet wird, wird der aktuelle Abstandswert bei der Bildung des Rauchdichtesignals für zunehmende Polarwinkelwerte progressiv gewichtet. Es wird der aktuelle Abstandswert, insbesondere derselbe aktuelle Abstandswert, bei der Bildung des Staub-/Dampfdichte-Signals für zunehmende Polarwinkelwerte degressiv gewichtet.

Die Umkehrung der Verhältnis- bzw. Quotientenbildung, aus dem über die Arcustangensfunktion der Polarwinkel gebildet wird, entspricht hierbei der Bildung des Polarwinkels derselben Verhältnis- bzw. Quotientenbildung über die Arcuscotangensfunktion. Die Polarwinkelwerte für den zweiten Fall entsprechen dabei Polarwinkelwerten, die sich aus 90° bzw. π/2 minus den ersten Polarwinkelwerten ergeben.

Mit degressiver Gewichtung ist insbesondere eine monoton abnehmende Gewichtung gemeint, z.B. auf Basis einer umgekehrt proportionalen Funktion, einer linearen Funktion mit negativer Steigung, einer Exponentialfunktion mit negativem Exponenten etc.

Mit progressiver Gewichtung ist insbesondere eine monoton zunehmende Gewichtung gemeint, z.B. auf Basis einer quadratischen Funktion, einer Exponentialfunktion, einer linearen Funktion mit positiver Steigung etc.

Nach einer Verfahrensvariante werden die Partikel mit infrarotem Licht einer Wellenlänge von 600 bis 1000 nm, insbesondere mit einer Wellenlänge von 940 nm ± 20 nm, und mit blauem Licht einer Wellenlänge von 450 bis 500 nm, insbesondere mit einer Wellenlänge von 470 nm ± 20 nm, bestrahlt. Das Licht kann z.B. von einer einzigen Lichtquelle stammen, die zeitlich abwechselnd infrarotes Licht und blaues Licht aussendet. Es kann auch von zwei separaten Lichtquellen stammen, insbesondere von einer blauen Leuchtdiode und von einer Infrarot-Leuchtdiode. Besonders vorteilhaft ist dabei die Verwendung einer IR-Leuchtdiode mit einer Wellenlänge bei 940 nm ± 20 nm sowie einer blauen Leuchtdiode mit einer Wellenlänge 470 nm ± 20 nm.

Dadurch ist ein robustes Auswerten des empfangenen roten und blauen Lichts möglich. Auch unter der Annahme, dass Umwelteinflüsse und Bauteil-/Abgleichtoleranzen das Ansprechverhalten verändern, kommt es hierbei nicht zu einer kompletten Unterdrückung eines der beiden roten oder blauen Streulichtsignale. Mit anderen Worten wird die Empfindlichkeit des Gefahrenmelders durch die degressive Gewichtung mit steigendem Rotanteil kleiner, jedoch bleibt immer eine gewisse Restempfindlichkeit erhalten. Der Gefahrenmelder wird folglich bei hohen Aerosolkonzentrationen immer "in Alarm gehen", wenn auch mit sehr verminderter Empfindlichkeit bei Staub.

Vorzugsweise weist die vorgebbare Partikelgrösse einen Wert im Bereich von 0.5 bis 1.1 µm, insbesondere einen Wert von etwa 1 µm auf. Nach einer weiteren Verfahrensvariante wird der Amplitudenvergleichswert auf einen Wert im Bereich von 0.8 bis 0.95, insbesondere auf einen Wert von 0.9, bzw. auf dessen Kehrwert festgelegt wird. Ein Wert von 0.9 entspricht dabei in etwa einer Partikelgrösse von 1 µm.

Die Aufgabe der Erfindung wird weiterhin mit einem optischen Gefahrenmelder gelöst, dessen elektronische Auswerteeinheit zweite Mittel zur rechnerischen Transformation der beiden normierten Streulichtsignale in je einen Polarwinkel und je einen Abstand als Polarkoordinaten eines Polarkoordinatensystems aufweist. Die elektronische Auswerteeinheit weist ferner dritte Mittel zur Ermittlung je eines Rauchdichtesignals und je eines Staub-/Dampfdichte-Signals aus einem aktuellen Abstandswert auf, wobei die dritten Mittel hierzu den jeweiligen aktuellen Abstandswert, abhängig von einem aktuellen Polarwinkelwert, gegenläufig zueinander gewichten und wobei die dritten Mittel das gewichtete Rauchdichtesignal und das gewichtete Staub-/Dampfdichte-Signal zur möglichen weiteren Auswertung auf Brandkenngrössen hin ausgegeben.

Nach einer Ausführungsform gewichten die dritten Mittel den aktuellen Abstandswert bei der Bildung des Rauchdichtesignals für zunehmende Polarwinkelwerte degressiv, das heisst monoton abnehmend, wie z.B. umgekehrt proportional, linear mit negativer Steigung etc.. Weiterhin gewichten die dritten Mittel den aktuellen Abstandswert bei der Bildung des Staub-/Dampfdichte-Signals für zunehmende Polarwinkelwerte progressiv, dass heisst monoton zunehmend, wie z.B. quadratisch, exponentiell, linear mit positiver Steigung etc. Dies gilt für den Fall, dass die zweiten Mittel den Polarwinkel aus dem Verhältnis von erstem zu zweitem normierten Streulichtsignal bilden.

Nach einer dazu alternativen Ausführungsform gewichten die dritten Mittel den aktuellen Abstandswert bei der Bildung des Rauchdichtesignals für zunehmende Polarwinkelwerte progressiv, dass heisst monoton zunehmend, wie z.B. quadratisch, exponentiell, linear mit positiver Steigung etc. Weiterhin gewichten die dritten Mittel den aktuellen Abstandswert bei der Bildung des Staub-/Dampfdichte-Signals für zunehmende Polarwinkelwerte degressiv, das heisst monoton abnehmend, wie z.B. umgekehrt proportional, linear mit negativer Steigung etc.. Dies gilt für den anderen Fall, dass die zweiten Mittel den Polarwinkel aus dem Verhältnis von zweitem zu erstem normierten Streulichtsignal bilden.

Die elektronische Auswerteeinheit kann eine analoge und/oder digitale elektronische Schaltung sein, welche z.B. A/D-Umsetzer, Verstärker, Komparatoren, Operationsverstärker für die Normierung der Streulichtsignale etc. aufweist. Im einfachsten Fall ist diese Auswerteeinheit ein Mikrocontroller, d.h. eine prozessorgestützte elektronische Verarbeitungseinheit, welcher üblicherweise "sowieso" zur gesamten Steuerung des Gefahrenmelders vorhanden ist. Die Mittel der Auswerteeinheit werden vorzugsweise durch Programmschritte nachgebildet, die vom Mikrocontroller ausgeführt werden, gegebenenfalls auch unter Heranziehung elektronisch hinterlegter Tabellenwerte z.B. für die Vergleichswerte und Signalschwellen. Ein entsprechendes Computerprogramm kann in einem nichtflüchtigen Speicher des Mikrocontrollers hinterlegt sein. Es kann alternativ von einem externen Speicher geladen werden. Weiterhin kann der Mikrocontroller einen oder mehrere integrierte A/D-Umsetzer zur messtechnischen Erfassung der beiden Streulichtsignale aufweisen. Er kann z.B. auch D/A-Umsetzer aufweisen, über welche die Strahlungsintensität zumindest einer der beiden Lichtquellen zur Normierung der beiden Streulichtsignale eingestellt werden kann.

Die zweiten Mittel können z.B. als Computerprogramm realisiert sein, welche die beiden Achsen eines kartesischen Koordinatensystems, das heisst das erste und zweite normierte Streulichtsignal, mittels einer Polartransformation in einen Polarwinkel und einen Abstand umrechnen. Die zweiten Mittel können auch als Tabelle oder Matrix realisiert sein, welche in einem Speicher der elektronischen Auswerteeinheit hinterlegt sind. In dieser Tabelle bzw. Matrix können für jede kartesische Koordinate, das heisst für jeden ersten und zweiten Streulichtsignalwert, ein zugeordneter Abstandswert und ein zugeordneter Polarwinkelwert hinterlegt sein.

Die dritten Mittel können gleichfalls als Computerprogramm realisiert sein, welche auf Basis der beiden Polarkoordinatenwerte, das heisst der jeweiligen Abstandswerte und Polarwinkelwerte, den jeweiligen Abstandwert über eine entsprechende, vom jeweiligen Polarwinkelwert abhängige Gewichtungsfunktion in einen Rauchdichtesignalwert oder in einen Staub-/Dampfdichte-Signalwert umsetzt. Vorzugsweise sind die zweiten und dritten Mittel als elektronische Tabellen oder Matrizen in der Auswerteeinheit hinterlegt, welche einem aktuellen ersten und zweiten normierten Streulichtsignalwert als kartesische Koordinaten jeweils einen gewichteten Rauchdichtesignalwert und jeweils einen gewichteten Staub-/Dampfdichte-Signalwert zuordnet. In diesen Tabellen sind sowohl die kartesisch/polare Transformation sowie die gegenläufige Gewichtung des jeweiligen Abstandswertes bereits in Form eines zugeordneten Zahlenwertes bereits realisiert.

Nach einer Ausführungsform weist die Detektionseinheit eine Infrarot-Leuchtdiode mit einer Wellenlänge im ersten Wellenlängenbereich von 600 bis 1000 nm, insbesondere mit einer Wellenlänge von 940 nm ± 20 nm, und eine blaue Leuchtdiode mit einer Wellenlänge im zweiten Wellenlängenbereich von 450 bis 500 nm, insbesondere mit einer Wellenlänge von 470 nm ± 20 nm, auf.

Vorzugsweise weist die vorgebbare Partikelgrösse einen Wert im Bereich von 0.5 bis 1.1 µm, insbesondere einen Wert von etwa 1 µm auf.

Einer weiteren Ausführungsform zufolge weist die elektronische Auswerteeinheit vierte Mittel zum Vergleichen des gewichteten Rauchdichtesignals mit zumindest einer Rauchsignalschwelle sowie Signalisierungsmittel zum Signalisieren zumindest einer Brandalarmstufe auf, wie z.B. drei Brandalarmstufen. Die Ausgabe der jeweiligen Brandalarmstufe kann auf optischem und/oder akustischem Wege erfolgen. Sie kann alternativ oder zusätzlich drahtgebunden und/oder drahtlos an eine Brandmeldezentrale ausgegeben werden.

Einer weiteren Ausführungsform zufolge weist die elektronische Auswerteeinheit fünfte Mittel zum Vergleichen des gewichteten Staub-/Dampfdichte-Signals mit zumindest einer Staubdampfsignalschwelle sowie Signalisierungsmittel zum Signalisieren zumindest einer Staub-/Dampf-Warnstufe auf, wie z.B. drei Staub-/Dampf-Warnstufen. Die Ausgabe der jeweiligen Staub-/Dampf-Warnstufe kann gleichfalls auf optischem und/ oder akustischem Wege erfolgen. Sie kann alternativ oder zusätzlich drahtgebunden und/oder drahtlos an eine Brandmeldezentrale ausgegeben werden.

Weiterhin vorzugsweise ist der Gefahrenmelder ein Brand- oder Rauchmelder, oder ein Ansaugrauchmelder mit einem daran anschliessbaren Rohrsystem zur Überwachung der angesaugten Luft aus überwachungsbedürftigen Räumen und Einrichtungen.

Die Aufgabe wird mit den Gegenständen der unabhängigen Patentansprüche gelöst. Vorteilhafte Verfahrensvarianten und Ausführungsformen der vorliegenden Erfindung sind in den abhängigen Ansprüchen angegeben.

Die Erfindung sowie vorteilhafte Ausführungen der vorliegenden Erfindung werden am Beispiel der nachfolgenden Figuren erläutert. Dabei zeigen:
- FIG 1: jeweils den relativen Signalpegel eines Amplitudenverlaufs von beispielhaft infrarotem und blauem Streulicht, logarithmisch aufgetragen in µm und mit eingezeichneter durchschnittlicher Partikelgrösse von typischen Rauch- und Staubpartikeln,
- FIG 2: ein beispielhaftes Ablaufdiagramm gemäss einer Verfahrensvariante zur Erläuterung des erfindungsgemässen Verfahrens,
- FIG 3: ein Funktionsprinzip eines erfindungsgemässen Gefahrenmelders gemäss einer Ausführungsform und
- FIG 4: ein Beispiel für eine erste Matrix, mittels welcher normierte rote und blaue Streulichtsignalwerte in einen gewichteten Rauchdichtesignalwert abgebildet werden, und
- FIG 5: ein Beispiel für eine zweite Matrix, mittels welcher normierte rote und blaue Streulichtsignalwerte in einen gewichteten Staub/Dampf-Dichtesignalwert abgebildet werden.

FIG 1 zeigt jeweils den relativen Signalpegel BL, IR eines Amplitudenverlaufs KIR, KBL von beispielhaft infrarotem und blauem Streulicht, logarithmisch aufgetragen in µm und mit eingezeichneten durchschnittlichen Partikelgrössen für beispielhafte Rauch- und Staubpartikel AE1-AE4 (Aerosole).

Mit AE1 ist die durchschnittliche Rauchpartikelgrösse für brennende Baumwolle bei ca. 0.28 µm, mit AE2 die Rauchpartikelgrösse für einen brennenden Docht bei ca. 0.31 µm, mit AE3 die Rauchpartikelgrösse für verbrannten Toast bei ca. 0.42 µm und mit AE3 die durchschnittliche Staubpartikelgrösse für Portland-Zement bei ca. 3.2 µm eingetragen. Eingetragen ist weiterhin eine gestrichelte Linie bei 1 µm, welche eine empirische Grenze zwischen Rauch und Staub/Dampf für typisch zu erwartende Partikel darstellt. Sie kann je nach zu überwachender Umgebung - auch im Bereich von 0.5 bis 1.1 µm festgelegt werden.

Mit KIR ist der Amplitudenverlauf des infraroten Streulichtsignals IR mit einer Wellenlänge von 940 nm und mit KBL die Amplitudenverlauf des blauen Streulichtsignals BL mit einer Wellenlänge von 470 nm bezeichnet. Die beiden Streulichtsignale BL, IR sind in der gezeigten Darstellung bereits in der Weise zueinander normiert, dass deren Amplitudenverlauf für grössere Partikel wie Staub und Dampf in etwa übereinstimmt. Im vorliegenden Beispiel stimmt der Amplitudenverlauf für eine Partikelgrösse von mehr als 3 µm in etwa überein. Wie die FIG 1 zeigt, wird das blaue Licht mehr an kleineren Partikeln und das infrarote Licht mehr an grösseren Partikeln gestreut.

FIG 2 zeigt ein beispielhaftes Ablaufdiagramm bereits gemäss einer Verfahrensvariante zur Erläuterung des erfindungsgemässen Verfahrens. Die einzelnen Schritte S1-S7 können durch geeignete Programmschritte eines Computerprogramms nachgebildet werden und auf einer prozessorgestützten Verarbeitungseinheit eines Gefahrenmelders, wie z.B. auf einem Mikrocontroller, ausgeführt werden.

Mit S0 ist ein Startschritt bezeichnet. In diesem Initialisierungsschritt kann z.B. die Partikelgrösse vorgegeben werden.

Im Schritt S1 werden die beiden Streulichtsignale IR', BL' in der Weise zueinander normiert, dass deren Amplitudenverlauf für grössere Partikel wie Staub und Dampf in etwa übereinstimmt. Dieser Kalibrierungsprozess wird vorzugsweise im Rahmen der Inbetriebnahme eines Gefahrenmelders und gegebenenfalls später zyklisch wiederholt.

Im typischerweise normalen Betrieb des Gefahrenmelders wird im Schritt S2 das von den Partikeln gestreute Licht in das erste und zweite normierte Streulichtsignal IR, BR umgewandelt und somit erfasst.

Im Schritt S3 wird der Quotient Q bzw. das Verhältnis zwischen den beiden Streulichtsignalen IR, BL gebildet. Im vorliegenden Fall wird beispielhaft das Verhältnis IR:BL gebildet. Alternativ kann auch der Kehrwert der beiden Streulichtsignale BL, IR gebildet werden.

Im Schritt S4 wird als erster Teil der Polarkoordinatentransformation ein jeweiliger Polarwinkelwert α über die Arcustangensfunktion aus dem zuvor ermittelten Quotienten Q rechnerisch ermittelt.

Im Schritt S5 wird als zweiter Teil der Polarkoordinatentransformation ein jeweiliger Abstandswert L über die Wurzelbildung aus der Summe der Quadrate der beiden Streulichtsignalwerte rechnerisch ermittelt.

Im Schritt S6 wird ein Rauchdichtesignalwert R ermittelt und ausgegeben, indem der ermittelte Abstandswert L mittels einer ersten, vom ermittelten Polarwinkelwert α abhängigen degressiven Gewichtungsfunktion f1 gewichtet wird.

Im Schritt S7 wird ein Staub/Dampf-Dichtesignalwert SD ermittelt und ausgegeben, indem der ermittelte Abstandswert L mittels einer zweiten, vom ermittelten Polarwinkelwert α abhängigen progressiven Gewichtungsfunktion f2 gewichtet wird.

Im Anschluss erfolgt die Rückverzweigung zum Schritt S2.

FIG 3 zeigt ein Beispiel für einen erfindungsgemässen Gefahrenmelder 1 gemäss einer ersten Ausführungsform.

Der optische Gefahrenmelder 1 ist insbesondere ein Brand- oder Rauchmelder. Er kann als Punktmelder ausgebildet sein. Er kann weiterhin ein Ansaugrauchmelder mit einem daran anschliessbaren Rohrsystem zur Überwachung der angesaugten Luft aus überwachungsbedürftigen Räumen und Einrichtungen sein. Weiterhin weist der Gefahrenmelder eine nach dem Streulichtprinzip arbeitenden Detektionseinheit 2 auf. Letztere kann z.B. in einer geschlossenen Messkammer mit einem darin befindlichen Detektionsraum DR angeordnet sein. In diesem Fall ist der Brand- oder Rauchmelder 1 ein geschlossener Brand- oder Rauchmelder. Alternativ oder zusätzlich kann der Brand- oder Rauchmelder 1 ein sogenannter offener Brand- oder Rauchmelder sein, der einen ausserhalb der Detektionseinheit 2 liegenden Detektionsraum DR aufweist.

Die Detektionseinheit 2 weist zumindest ein nicht weiter dargestelltes Leuchtmittel zum Bestrahlen von zu detektierenden Partikeln im Detektionsraum DR sowie zumindest einen optischen Empfänger zur Detektion des von den Partikeln gestreuten Lichts auf. Vorzugsweise weist die Detektionseinheit eine Infrarot-Leuchtdiode mit einer Wellenlänge im ersten Wellenlängenbereich von 600 bis 1000 nm, insbesondere mit einer Wellenlänge von 940 nm ± 20 nm, und eine blaue Leuchtdiode mit einer Wellenlänge im zweiten Wellenlängenbereich von 450 bis 500 nm, insbesondere mit einer Wellenlänge von 470 nm ± 20 nm als Leuchtmittel auf. Weiterhin weist die Detektionseinheit 2 zumindest einen optischen Empfänger auf, der sensitiv für den ersten und/oder zweiten Wellenlängenbereich ist und der dazu ausgebildet ist, das empfangene Streulicht in ein erstes und zweites (unnormiertes) Streulichtsignal BL', IR' umzuwandeln. Vorzugsweise ist ein solcher optischer Empfänger eine Photodiode oder ein Phototransistor. Die beiden Streulichtsignale BL', IR' können auch zeitversetzt durch einen einzigen für beiden Wellenlängenbereiche sensitiven optischen Empfänger gebildet werden. In diesem Fall werden die Partikel alternierend vorzugsweise mit dem blauen Licht und infrarotem Licht bestrahlt und synchronisiert dazu das erste und zweite Streulichtsignal BL', IR' gebildet.

Weiterhin weist der Gefahrenmelder 1 eine mit der Detektionseinheit 2 signal- oder datentechnisch verbundene Auswerteeinheit mit mehreren elektronischen Mitteln auf. Das erste Mittel 3 ist zur Normierung der beiden (unnormierten) Streulichtsignale IR', BL' zueinander vorgesehen, sodass deren Amplitudenverlauf für grössere Partikel wie Staub und Dampf in etwa übereinstimmt. Dieses erste Mittel 3 kann z.B. einstellbare Verstärker oder Dämpfungsglieder aufweisen, um die Signalpegel der beiden Streulichtsignale IR', BL' zueinander zu normieren. Es kann auch ein oder zwei Ausgangssignale LED bereitstellen, um die jeweilige Lichtintensität der beiden Leuchtmittel in der Detektionseinheit 2 so einzustellen, dass der Amplitudenverlauf der beiden Streulichtsignale IR', BL' für grössere Partikel wie Staub und Dampf wieder in etwa übereinstimmt. Mit IR, BL sind letztendlich die beiden normierten Streulichtsignale bezeichnet.

Die Auswerteeinheit weist weiterhin zweite Mittel 4 zur Polarkoordinatentransformation jeweils eines ersten und zweiten normierten Streulichtsignalwertes IR, BL in einen auszugebenden Abstands- und Polarwinkelwert L, α. Die Transformation kann z.B. auf Basis mathematischer, in Software realisierter Funktionen erfolgen.

Im rechten Teil der FIG 3 erfolgt die jeweilige gegenläufige Gewichtung des jeweils ausgegebenen Abstandswertes L mittels einer ersten und zweiten, jeweils vom aktuell ermittelten Polarwinkelwert α abhängigen Gewichtungsfunktion.

Vorzugsweise werden sämtliche Komponenten der in FIG 3 gezeigten Auswerteinheit durch eine prozessorgestützte Verarbeitungseinheit, wie z.B. durch einen Mikrocontroller, realisiert. Letzterer weist vorzugsweise integrierte A/D-Umsetzer zur Erfassung der beiden Streulichtsignale IR', BL' sowie D/A-Umsetzer und/oder digitale Ausgangsports für die Ausgabe des Rauchdichtesignals R und des Staub/Dampfdichte-Signals SD auf. Die Mittel der Auswerteeinheit werden vorzugsweise durch geeignete Programmschritte nachgebildet, die dann auf dem Mikrocontroller ausgeführt werden.

FIG 4 zeigt ein Beispiel für eine erste Matrix, mittels der normierte rote und blaue Streulichtsignalwerte in einen gewichteten Rauchdichtesignalwert abgebildet werden. Die gezeigte Matrix ist z.B. eine elektronisch in einem Speicher der Auswerteeinheit hinterlegte Tabelle. Die dargestellten Werte nehmen beispielhaft einen Zahlenbereich von 0 bis 252 ein. Sie können folglich durch ein Datenbyte in der Tabelle abgebildet werden. Die beiden normierten ersten und zweiten Streulichtsignale bzw. die beiden normierten Rot- und Blausignale IR, BL sind zudem jeweils auf einen Maximalwert von 100% normiert. Zudem sind beispielhaft strahlenförmig vom Ursprung ausgehende Linien erkennbar, welche die Matrix in beispielhaft fünf Dreiecke teilen, welche jeweils einer Rauchdichtestufe oder einem Rauchdichtelevel zugeordnet sind. Die Die vom Ursprung ausgehenden Linien können auch als Rauchsignalschwellen angesehen werden. Rauchdichtestufe mit hohen Zahlenwerte, wie z.B. das rechte untere Dreieck mit Werten von 26 bis 246, entsprechen einer höchsten Rauchdichtestufe fünf, die typischerweise mit einem Brandalarm gleichzusetzen ist. Das linke obere Dreieck weist nur Zahlenwerte von 0 auf. Dies korrespondiert mit der niedrigsten Rauchdichtestufe, also mit "keine kleinen Rauchpartikel detektiert" oder "OK". Dazwischen liegende Rauchdichtestufen korrespondieren mit entsprechenden Früh- oder Vorwarnstufen.

Gemäss der Erfindung werden die beiden Rot- und Blausignale IR, BL in einen als Vektor dargestellte Polarkoordinate L, α abgebildet. Dabei nehmen generell die Zahlenwerte bzw. die Rauchdichtesignalwerte mit zunehmenden Abstand L zu. Zugleich nehmen die Werte in Drehrichtung von α mit zunehmenden Wert von α ab. Dies ist entspricht der hier degressiven Gewichtung. Mit anderen Worten sind die Werte bei gleicher Vektorlänge bzw. bei gleichem Abstandswert L, welche in etwa einer gleichen detektierten Anzahl von Partikeln entspricht, um so grösser, je kleiner der Polarwinkel α ist bzw. je mehr "blaues" Licht und folglich je mehr kleine Rauchpartikel detektiert worden sind.

FIG 5 zeigt ein Beispiel für eine zweite Matrix, mittels welcher normierte rote und blaue Streulichtsignalwerte in einen gewichteten Staub/Dampfdichte-Signalwert abgebildet werden.

Es sind wiederum strahlenförmig vom Ursprung ausgehende Linien erkennbar, welche die Matrix in beispielhaft fünf Dreiecke teilen, welche jeweils einer Staub/Dampfdichtestufe oder einem Staub/Dampfdichtelevel zugeordnet sind. Die vom Ursprung ausgehenden Linien können auch als Staub/Dampfsignalschwellen angesehen werden. Staub/Dampfdichtestufen mit hohen Zahlenwerte, wie z.B. das linke obere Dreieck mit Werten von 53 bis 252, entsprechen einer höchsten Staub/Dampfdichtestufe fünf, die typischerweise mit einer Staub/Dampfwarnung gleichzusetzen ist. Das rechte untere Dreieck dagegen weist nur Zahlenwerte von 0 auf. Dies korrespondiert mit der niedrigsten Staub/Dampfdichtestufe, also mit "keine grossen Partikel detektiert" oder "OK". Dazwischen liegende Staub/Dampfdichtestufen korrespondieren mit entsprechenden Früh- oder Vorwarnstufen.

Gemäss der Erfindung werden die beiden Rot- und Blausignale IR, BL in einen als Vektor dargestellte Polarkoordinate L, α abgebildet. Dabei nehmen generell die Zahlenwerte bzw. die Staub/Dampfdichte-Signalwerte mit zunehmenden Abstand L zu. Zugleich nehmen auch die Werte in Drehrichtung von α mit zunehmenden Wert von α zu. Dies entspricht der hier progressiven Gewichtung. Mit anderen Worten sind die Werte bei gleicher Vektorlänge bzw. bei gleichem Abstandswert L, welche in etwa einer gleichen detektierten Anzahl von Partikeln entspricht, um so grösser, je grösser auch der Polarwinkel α ist bzw. je mehr "rotes" Licht und folglich je mehr grosse Staub/Dampf-Partikel detektiert worden sind.

### Bezugszeichenliste

- 1: Gefahrenmelder, Rauchmelder, Brandmelder
- 2: Detektionseinheit
- 3: erste Mittel, Mittel zur Normierung
- 4: zweite Mittel, Transformierer
- 5, 6: dritte Mittel

- α: Polarwinkelwert
- AE1-AE4: Rauch- und Staubpartikel, Aerosole
- BL: zweites Streulichtsignal, blaues Licht
- BL': unnormiertes zweites Streulichtsignal
- DR: Detektionsraum
- f1, f2: Gewichtungsfunktionen
- IR: erstes Streulichtsignal, Infrarotlicht
- IR': unnormiertes erstes Streulichtsignal
- KIR, KBL: Amplitudenverlauf
- L: Abstand, Länge
- LED: Ausgangssignale für Leuchtmittel
- Q: Quotient aus erstem und zweiten Streulichtsignal
- R: Rauchdichtesignale
- S1-S7: Schritte
- SD: Staub-/Dampfdichte-Signal

## Patentansprüche

1. Verfahren zur Auswertung zweier Streulichtsignale (IR, BL) bei einem nach dem Streulichtprinzip arbeitenden optischen Gefahrenmelder (1),
- wobei die zu detektierenden Partikel mit Licht in einem ersten und zweiten Wellenlängenbereich bestrahlt werden,
- wobei das von den Partikeln gestreute Licht in ein erstes und zweites unnormiertes Streulichtsignal (IR', BL') umgewandelt wird,
- wobei die beiden Streulichtsignale (IR', BL') derart zueinander normiert werden, dass deren Amplitudenverlauf für grössere Partikel wie Staub und Dampf in etwa übereinstimmt,
- wobei die beiden normierten Streulichtsignale (IR, BL) in je einen Polarwinkel und je einen Abstand als Polarkoordinaten eines Polarkoordinatensystems transformiert werden,
- wobei je ein Rauchdichtesignal (R) und je ein Staub-/Dampfdichte-Signal (SD) aus einem aktuellen Abstandswert (L) gebildet werden, wobei hierzu der jeweilige aktuelle Abstandswert (L), abhängig von einem aktuellen Polarwinkelwert (α), gegensätzlich zueinander gewichtet wird, und
- wobei das gewichtete Rauchdichtesignal (R) und das gewichtete Staub-/Dampfdichte-Signal (SD) zur weiteren Auswertung auf Brandkenngrössen hin ausgegeben werden.

2. Verfahren nach Anspruch 1,
- wobei das gewichtete Rauchdichtesignal (R) mit zumindest einer Rauchsignalschwelle verglichen wird und zumindest eine Brandalarmstufe signalisiert wird, und/oder
- wobei das gewichtete Staub-/Dampfdichte-Signal (SD) mit zumindest einer Staubdampfsignalschwelle verglichen wird und zumindest eine Staub-/Dampf-Warnstufe signalisiert wird.

3. Verfahren nach Anspruch 1 oder 2,
- wobei der aktuelle Abstandswert (L) bei der Bildung des Rauchdichtesignals (R) für zunehmende Polarwinkelwerte (α) degressiv gewichtet wird und wobei der aktuelle Abstandswert (L) bei der Bildung des Staub-/Dampfdichte-Signals (SD) für zunehmende Polarwinkelwerte (α) progressiv gewichtet wird, dies für den einen Fall, dass der Polarwinkel aus dem Verhältnis (Q) von erstem zu zweitem normierten Streulichtsignal (IR, BL) gebildet wird, oder alternativ,
- wobei der aktuelle Abstandswert (L) bei der Bildung des Rauchdichtesignals (R) für zunehmende Polarwinkelwerte (α) progressiv gewichtet und wobei der aktuelle Abstandswert (L) bei der Bildung des Staub-/Dampfdichte-Signals (SD) für zunehmende Polarwinkelwerte (α) degressiv gewichtet wird, dies für den umgekehrten Fall der Verhältnisbildung.

4. Verfahren nach einem der vorherigen Ansprüche, wobei die Partikel mit infrarotem Licht einer Wellenlänge von 600 bis 1000 nm, insbesondere mit einer Wellenlänge von 940 nm ± 20 nm, und mit blauem Licht einer Wellenlänge von 450 bis 500 nm, insbesondere mit einer Wellenlänge von 470 nm ± 20 nm, bestrahlt werden.

5. Verfahren nach einem der vorherigen Ansprüche, wobei die vorgebbare Partikelgrösse einen Wert im Bereich von 0.5 bis 1.1 µm, insbesondere einen Wert von etwa 1 µm aufweist.

6. Optischer Gefahrenmelder mit einer nach dem Streulichtprinzip arbeitenden Detektionseinheit (2) und mit einer damit verbundenen elektronischen Auswerteeinheit, wobei
- die Detektionseinheit (2) zumindest ein Leuchtmittel zum Bestrahlen von zu detektierenden Partikeln und zumindest einen optischen Empfänger zur Detektion des von den Partikeln gestreuten Lichts aufweist, wobei das von dem zumindest einen Leuchtmittel ausgesandte Licht in einem ersten Wellenlängenbereich und in einem zweiten Wellenlängenbereich liegt und wobei der zumindest eine optische Empfänger sensitiv für den ersten und/oder zweiten Wellenlängenbereich ist sowie zur Umwandlung des empfangenen gestreuten Lichts in ein erstes und zweites unnormiertes Streulichtsignal (IR', BL') ausgebildet ist, und wobei
- die elektronische Auswerteeinheit aufweist
- erste Mittel (3) zur Normierung der beiden unnormierten Streulichtsignale (IR', BL'), sodass deren Amplitudenverlauf für grössere Partikel wie Staub und Dampf in etwa übereinstimmt,
- zweite Mittel (4) zur rechnerischen Transformation der beiden normierten Streulichtsignale (IR, BL) in je einen Polarwinkel und je einen Abstand als Polarkoordinaten eines Polarkoordinatensystems, und
- dritte Mittel (5, 6) zur Ermittlung je eines Rauchdichtesignals (R) und je eines Staub-/Dampfdichte-Signals (SD) aus einem aktuellen Abstandswert (L), wobei die dritten Mittel (5) hierzu den jeweiligen aktuellen Abstandswert (L), abhängig von einem aktuellen Polarwinkelwert (α), gegenläufig zueinander gewichten und wobei die dritten Mittel (5, 6) das gewichtete Rauchdichtesignal (R) und das gewichtete Staub-/Dampfdichte-Signal (SD) zur möglichen weiteren Auswertung auf Brandkenngrössen hin ausgegeben.

7. Optischer Gefahrenmelder nach Anspruch 6,
- wobei die dritten Mittel (5, 6) den aktuellen Abstandswert (L) bei der Bildung des Rauchdichtesignals (R) für zunehmende Polarwinkelwerte (α) degressiv gewichten und den aktuellen Abstandswert (L) bei der Bildung des Staub-/Dampfdichte-Signals (SD) für zunehmende Polarwinkelwerte (α) progressiv gewichten, wenn die zweiten Mittel (4) den Polarwinkel aus dem Verhältnis (Q) von erstem zu zweitem normierten Streulichtsignal (IR, BL) bilden, oder alternativ,
- wobei die dritten Mittel (5, 6) den aktuellen Abstandswert (L) bei der Bildung des Rauchdichtesignals (R) für zunehmende Polarwinkelwerte (α) progressiv gewichten und den aktuellen Abstandswert (L) bei der Bildung des Staub-/Dampfdichte-Signals (SD) für zunehmende Polarwinkelwerte (α) degressiv gewichten, wenn die zweiten Mittel (4) den Polarwinkel aus dem Verhältnis (Q) von zweitem zu erstem normierten Streulichtsignal (BL, IR) bilden.

8. Optischer Gefahrenmelder nach Anspruch 6 oder 7, wobei die Detektionseinheit (2) eine Infrarot-Leuchtdiode mit einer Wellenlänge im ersten Wellenlängenbereich von 600 bis 1000 nm, insbesondere mit einer Wellenlänge von 940 nm ± 20 nm, und eine blaue Leuchtdiode mit einer Wellenlänge im zweiten Wellenlängenbereich von 450 bis 500 nm, insbesondere mit einer Wellenlänge von 470 nm ± 20 nm, aufweist.

9. Optischer Gefahrenmelder nach einem der Ansprüche 6 bis 8, wobei die vorgebbare Partikelgrösse einen Wert im Bereich von 0.5 bis 1.1 µm, insbesondere einen Wert von etwa 1 µm aufweist.

10. Optischer Gefahrenmelder nach einem der Ansprüche 6 bis 9, wobei die elektronische Auswerteeinheit vierte Mittel zum Vergleichen des gewichteten Rauchdichtesignals (R) mit zumindest einer Rauchsignalschwelle sowie Signalisierungsmittel zum Signalisieren zumindest einer Brandalarmstufe aufweist.

11. Optischer Gefahrenmelder nach einem der Ansprüche 6 bis 10, wobei die elektronische Auswerteeinheit fünfte Mittel zum Vergleichen des gewichteten Staub-/Dampfdichte-Signals (SD) mit zumindest einer Staubdampfsignalschwelle sowie Signalisierungsmittel zum Signalisieren zumindest einer Staub-/Dampf-Warnstufe aufweist.

## Claims

1. Method for evaluating two scattered light signals (IR, BL) in an optical hazard alarm (1) operating in accordance with the scattered light principle,
- wherein the particles to be detected are irradiated with light in a first and second wavelength range,
- wherein the light scattered by the particles is converted into a first and second non-normalised signal (IR', BL'),
- wherein the two scattered light signals (IR', BL') are normalised to one another such that their amplitude curve approximately coincides for larger particles such as dust and steam,
- wherein the two normalised scattered light signals (IR, BL) are each transformed into a polar angle and a distance as polar coordinates of a polar coordinate system,
- wherein a respective smoke density signal (R) and a respective dust/steam density signal (SD) are formed from a current distance value (L), wherein for this purpose the respective current distance value (L), is weighted depending on a current polar angle value (α), opposite one another, and
- wherein the weighted smoke density signal (R) and the weighted dust/steam density signal (SD) are output for further evaluation in respect of characteristic fire values.

2. Method according to claim 1,
- wherein the weighted smoke density signal (R) is compared with a least one smoke signal threshold and at least one fire alarm stage is signalled and/or
- wherein the weighted dust/steam density signal (SD) is compared with a least one dust/steam signal threshold and at least one dust/steam warning stage is signalled.

3. Method according to claim 1 or 2,
- wherein the current distance value (L) is weighted degressively during the formation of the smoke density signal (R) for increasing polar angle values (α) and wherein the current distance value (L) is weighted progressively during the formation of the dust/steam density signal (SD) for increasing polar angle values (α), this is formed for the one case in which the polar angle is formed from the quotient (Q) between first and second normalised scattered light signals (IR, BL), or alternatively,
- wherein the current distance value (L) is weighted progressively during the formation of the smoke density signal (R) for increasing polar angle values (α) and wherein the current distance value (L) is weighted degressively during the formation of the dust/steam signal (SD) for increasing polar angle values (α), this being for the inverse case of the quotient formation.

4. Method according to one of the preceding claims, wherein the particles are irradiated with infrared light of a wavelength of between 600 and 1000 nm, especially with a wavelength of 940 nm ± 20 nm, and with blue light with a wavelength of between 450 and 500 nm, especially with a wavelength of 470 nm ± 20 nm.

5. Method according to one of the preceding claims, wherein the predeterminable particle size has a value in the range between 0.5 and 1.1 µm, especially a value of around 1 µm.

6. Optical hazard alarm with a detection unit (2) operating in accordance with the scattered light principle and with an electronic evaluation unit connected thereto, wherein
- the detection unit (2) has at least one means of illumination for irradiating particles to be detected and at least one optical receiver for detection of the light scattered by the particles, wherein the light emitted by the at least one means of illumination lies in a first wavelength range and in a second wavelength range and whereby the at least one optical receiver is sensitive to the first and/or second wavelength range and is also embodied for converting the received scattered light into a first and second non-normalised scattered light signal (IR', BL'), and wherein
- the electronic evaluation unit has
- first means (3) for normalising the two non-normalised scattered light signals (IR', BL'), so that their amplitude curve approximately coincides for larger particles such as dust and steam,
- second means (4) for computational transformation of the two normalised scattered light signals (IR, BL) into a polar angle and a distance in each case as polar coordinates of a polar coordinate system and
- third means (5, 6) for establishing a smoke density signal (R) and a dust/steam density signal (SD) in each case from a current distance value (L), wherein the third means (5) for this purpose weights the respective current distance value (L), depending on a current polar angle value (α), opposite to one another and wherein the third means (5, 6) outputs the weighted smoke density signal (R) and the weighted dust/steam density signal (SD) for further evaluation in respect of characteristic fire values.

7. Optical hazard alarm according to claim 6,
- wherein the third means (5, 6) degressively weights the current distance value (L) during the formation of the smoke density signal (R) for increasing polar angle values (α) and progressively weights the current distance value (L) during the formation of the dust/steam density signal (SD) for increasing polar angle values (α), if the second means (4) forms the polar angle from the quotient (Q) of first to second normalised scattered light signal (IR, BL), or alternatively,
- wherein the third means (5, 6) progressively weights the current distance value (L) during the formation of the smoke density signal (R) for increasing polar angle values (α) and degressively weights the current distance value (L) during the formation of the dust/steam density signal (SD) for increasing polar angle values (α), if the second means (4) forms the polar angle from the quotient (Q) of second to first normalised scattered light signal (BL, IR).

8. Optical hazard alarm according to claim 6 or 7, wherein the detection unit (2) has an infrared light emitting diode with a wavelength in a first wavelength range of between 600 and 1000 nm, especially with a wavelength of 940 nm ± 20 nm, and a blue light emitting diode with a wavelength in a second wavelength range of between 450 and 500 nm, especially with a wavelength of 470 nm ± 20 nm,.

9. Optical hazard alarm according to one of claims 6 to 8, wherein the predeterminable particle size has a value ranging between 0.5 and 1.1 µm, especially a value of around 1 µm.

10. Optical hazard alarm according to one of claims 6 to 9, wherein the electronic evaluation unit has fourth means for comparing the weighted smoke density signal (R) with a least one smoke signal threshold and also signalling means for signalling at least one smoke alarm stage.

11. Optical hazard alarm according to one of claims 6 to 10, wherein the electronic evaluation unit has fifth means for comparing the weighted dust/steam density signal (SD) with at least one dust/steam signal threshold and also signalling means for signalling at least one dust/steam warning stage.

## Revendications

1. Procédé d'évaluation de deux signaux de lumière diffusée (IR, BL) dans un avertisseur optique de danger (1) fonctionnant selon le principe de la lumière diffusée,
- les particules à détecter étant irradiées avec de la lumière dans une première et une deuxième plage de longueurs d'onde,
- la lumière diffusée par les particules étant convertie en un premier et en un deuxième signal de lumière diffusée non normalisé (IR', BL'),
- les deux signaux de lumière diffusée (IR', BL') étant normalisés l'un par rapport à l'autre de manière telle que leur courbe d'amplitude coïncide approximativement pour des particules d'une certaine taille, telles que la poussière et la vapeur,
- les deux signaux de lumière diffusée normalisés (IR, BL) étant transformés chacun en un angle polaire et une distance comme coordonnées polaires d'un système de coordonnées polaires,
- un signal de densité de fumée (R) et un signal de densité de poussière/vapeur (SD) étant formés chacun à partir d'une valeur de distance (L) actuelle, les valeurs de distance (L) actuelles respectives étant, à cet effet, pondérées en sens opposé l'une par rapport à l'autre en fonction d'une valeur d'angle polaire (α) actuelle, et
- le signal de densité de fumée pondéré (R) et le signal de densité de poussière/vapeur pondéré (SD) étant émis pour évaluation subséquente quant à des caractéristiques d'incendie.

2. Procédé selon la revendication 1,
- le signal de densité de fumée pondéré (R) étant comparé avec au moins un seuil de signal de fumée, et au moins un niveau d'alerte incendie étant signalé et/ou
- le signal de densité de poussière/vapeur pondéré (SD) étant comparé avec au moins un seuil de signal de poussière/vapeur, et au moins un niveau d'avertissement de poussière/vapeur étant signalé.

3. Procédé selon la revendication 1 ou 2,
- la valeur de distance (L) actuelle étant pondérée de façon dégressive lors de la formation du signal de densité de fumée (R) pour des valeurs d'angle polaire (α) croissantes et la valeur de distance (L) actuelle étant pondérée de façon progressive lors de la formation du signal de densité de poussière/vapeur (SD) pour des valeurs d'angle polaire (α) croissantes, ceci pour le cas où l'angle polaire est formé à partir du rapport (Q) entre le premier et le deuxième signal de lumière diffusée normalisé (IR, BL), ou alternativement,
- la valeur de distance (L) actuelle étant pondérée de façon progressive lors de la formation du signal de densité de fumée (R) pour des valeurs d'angle polaire (α) croissantes et la valeur de distance (L) actuelle étant pondérée de façon dégressive lors de la formation du signal de densité de poussière/vapeur (SD) pour des valeurs d'angle polaire (α) croissantes, ceci pour le cas inverse de la formation du rapport.

4. Procédé selon l'une des revendications précédentes, les particules étant irradiées avec une lumière infrarouge ayant une longueur d'onde de 600 à 1000 nm, et plus particulièrement une longueur d'onde de 940 nm ± 20 nm, et avec une lumière bleue ayant une longueur d'onde de 450 à 500 nm, et plus particulièrement une longueur d'onde de 470 nm ± 20 nm.

5. Procédé selon l'une des revendications précédentes, la taille prédéfinissable des particules ayant une valeur de l'ordre de 0,5 à 1,1 µm, et plus particulièrement une valeur d'approximativement 1 µm.

6. Avertisseur optique de danger comportant une unité de détection (2) qui fonctionne selon le principe de la lumière diffusée et une unité d'évaluation électronique qui y est reliée,
- l'unité de détection (2) comportant au moins un moyen d'éclairage pour irradier des particules à détecter et au moins un récepteur optique pour détecter la lumière diffusée par les particules, la lumière émise par l'au moins un moyen d'éclairage se trouvant dans une première plage de longueurs d'onde et dans une deuxième plage de longueurs d'onde, et l'au moins un récepteur optique étant sensible à la première et/ou à la deuxième plage de longueurs d'onde et étant réalisé pour convertir la lumière diffusée reçue en un premier et un deuxième signal de lumière diffusée non normalisé (IR', BL') et
- l'unité d'évaluation électronique comportant
- des premiers moyens (3) pour normaliser les deux signaux de lumière diffusée non normalisés (IR', BL'), de sorte que leur courbe d'amplitude coïncide approximativement pour des particules d'une certaine taille, telles que la poussière et la vapeur,
- des deuxièmes moyens (4) pour transformer par calcul les deux signaux de lumière diffusée normalisés (IR, BL) chacun en un angle polaire et une distance comme coordonnées polaires d'un système de coordonnées polaires, et
- des troisièmes moyens (5, 6) pour déterminer respectivement un signal de densité de fumée (R) et un signal de densité de poussière/vapeur (SD) à partir d'une valeur de distance (L) actuelle, les troisièmes moyens (5) pondérant, à cet effet, les valeurs de distance (L) actuelles respectives en sens opposé l'une par rapport à l'autre en fonction d'une valeur d'angle polaire (α) actuelle, et les troisièmes moyens (5, 6) émettant le signal de densité de fumée pondéré (R) et le signal de densité de poussière/vapeur pondéré (SD) pour une évaluation subséquente possible quant à des caractéristiques d'incendie.

7. Avertisseur optique de danger selon la revendication 6,
- les troisièmes moyens (5, 6) pondérant de façon dégressive la valeur de distance (L) actuelle lors de la formation du signal de densité de fumée (R) pour des valeurs d'angle polaire (α) croissantes et pondérant de façon progressive la valeur de distance (L) actuelle lors de la formation du signal de densité de poussière/vapeur (SD) pour des valeurs d'angle polaire (α) croissantes lorsque les deuxièmes moyens (4) forment l'angle polaire à partir du rapport (Q) entre le premier et le deuxième signal de lumière diffusée normalisé (IR, BL), ou alternativement,
- les troisièmes moyens (5, 6) pondérant de façon progressive la valeur de distance (L) actuelle lors de la formation du signal de densité de fumée (R) pour des valeurs d'angle polaire (α) croissantes et pondérant de façon dégressive la valeur de distance (L) actuelle lors de la formation du signal de densité de poussière/vapeur (SD) pour des valeurs d'angle polaire (α) croissantes lorsque les deuxièmes moyens (4) forment l'angle polaire à partir du rapport (Q) entre le deuxième et le premier signal de lumière diffusée normalisé (BL, IR).

8. Avertisseur optique de danger selon la revendication 6 ou 7, l'unité de détection (2) comportant une diode électroluminescente infrarouge ayant une longueur d'onde dans la première plage de longueurs d'onde de 600 à 1000 nm, et plus particulièrement une longueur d'onde de 940 nm ± 20 nm, et une diode électroluminescente bleue ayant une longueur d'onde dans la deuxième plage de longueurs d'onde de 450 à 500 nm, et plus particulièrement une longueur d'onde de 470 nm ± 20 nm.

9. Avertisseur optique de danger selon l'une des revendications 6 à 8, la taille prédéfinissable des particules ayant une valeur de l'ordre de 0,5 à 1,1 µm, et plus particulièrement une valeur d'approximativement 1 µm.

10. Avertisseur optique de danger selon l'une des revendications 6 à 9, l'unité d'évaluation électronique comportant des quatrièmes moyens pour comparer le signal de densité de fumée pondéré (R) avec au moins un seuil de signal de fumée, ainsi que des moyens de signalisation pour signaler au moins un niveau d'alerte incendie.

11. Avertisseur optique de danger selon l'une des revendications 6 à 10, l'unité d'évaluation électronique comportant des cinquièmes moyens pour comparer le signal de densité de poussière/vapeur pondéré (SD) avec au moins un seuil de signal de poussière/vapeur, ainsi que des moyens de signalisation pour signaler au moins un niveau d'avertissement de poussière/vapeur.
